# EUROPÄISCHE PATENTSCHRIFT

(11) **EP 4 147 938 B1**
(45) Veröffentlichungstag und Bekanntmachung des Hinweises auf die Patenterteilung: **30.10.2024**
(21) Anmeldenummer: 22189190.6
(22) Anmeldetag: 08.08.2022
(51) Int. Cl.: B61B 9/00, B61B 13/12, B61J 3/04, B65G 35/06

(54) **EINRICHTUNG ZUM WEITERTRANSPORT VON ANTRIEBSLOSEN TRANSPORTWAGEN**
DEVICE FOR MOVING UNPOWERED TRANSPORT TROLLEYS
DISPOSITIF D'ENTRAÎNEMENT DE WAGONNETS NON MOTEURS

(30) Priorität: 13.09.2021 DE 102021004595
(43) Veröffentlichungstag der Anmeldung: 15.03.2023
(73) Patentinhaber: syskomp gehmeyr GmbH, 92224 Amberg (DE)
(72) Erfinder: Horst, Georg, 92245 Kümmersbruck (DE)
(74) Vertreter: Seyer & Nobbe Patentanwälte PartmbB

(56) Entgegenhaltungen:
- EP-A1- 1 932 779
- WO-A1-2012/047244
- DE-A1- 19 849 664
- DE-A1- 4 006 312
- FR-E- 73 444
- SE-B- 469 797

## Beschreibung

Die Erfindung betrifft eine Einrichtung zum Weitertransport von antriebslosen Transportwagen in zumindest einer Laufschiene, welche zumindest einen Antriebsmotor und ein Antriebsmittel aufweist.

Transportwagen werden in vielfältiger Form angeboten, um einen Warentransport zu ermöglichen, wobei diese entweder manuell geschoben werden oder mithilfe von motorisierten Flurförderfahrzeugen bewegt werden können. Die Transportwagen werden zum Beladen an einen vorbestimmten Ort gebracht und nach der Beladung können diese beispielsweise in einem FiFo-Bahnhof abgestellt werden. Derartige FiFo-Bahnhöfe besitzen mehrere parallel verlaufende Laufschienen, um eine große Anzahl von Transportwagen aufnehmen zu können, wobei diese in einer vorsortierten Reihenfolge in den FiFo-Bahnhof eingeschoben werden. FiFo-Bahnhof deshalb, weil am hinteren Ende der Schienen die Transportwagen eingeschoben werden können und sukzessive im vorderen Bereich aus den Schienen je nach Bedarf herausgezogen werden, um den Inhalt der Transportwagen zu verarbeiten. Hierbei besteht die Möglichkeit, dass ein einzelner Transportwagen mit zwei hintereinanderliegenden Rädern in jeweils einer Schiene eingeschoben wird oder für jeden Transportwagen zwei Laufschienen vorgesehen, sodass die jeweils hintereinander liegenden Räder in einer Laufschiene einliegen.

Dadurch, dass die Transportwagen über keinen eigenen Antrieb verfügen müssen diese gegebenenfalls manuell nachgeschoben werden oder alternativ müssen entsprechende Hilfsmittel vorgesehen werden, welche einen Weitertransport der Wagen innerhalb des Schienensystems ermöglichen.

Aus der DE 22 16 284 ist es beispielsweise bekannt, bei einer Bahnanlage die führerlosen Fahrzeuges mithilfe eines Zugseiles weiter zu transportieren. Zu diesem Zweck müssen die Transportwagen mit dem Zugseil verbunden werden, um einen kontinuierlichen Weitertransport zu ermöglichen. Einerseits wird durch diese Kopplungsmaßnahme ein manueller Eingriff erforderlich, welcher in den meisten Fällen nicht erwünscht ist und andererseits ist dieses Verfahren sehr umständlich und kann zu unkontrollierten Störungen führen, wenn beispielsweise ein einzelner Wagen von dem Zugseil sich löst und andere Transportwagen blockiert.

Aus der DE-AS 14 31 032 ist ferner eine Förderanlage mit einer Antriebskette und mit durch Zugzapfen gezogenen Förderwagen bekannt. Derartige Antriebsketten lassen sich nur mit verhältnismäßig geringer Fahrgeschwindigkeit der Transportwagen betreiben.

Aus der WO 2012/047244 A1 ist ein Transportsystem für Autos bekannt, wobei das System eine Bahn umfasst, welche einen Bahnverlauf zwischen einer Reihe von Bergen und Tälern offenbart. Mithilfe der potenziellen Energie sollen die Autos entlang des Bahnverlauf fahren und soweit durch Reibungskräfte die Energie nicht mehr ausreichend ist, soll mithilfe von Bewegungseinheiten die notwendige Energie auf das Auto übertragen werden. Die hierbei vorgesehenen Bewegungseinheiten befinden sich im oberen Bereich der Bergspitzen.

Aus der DE 198 496 64 A1 ist eine Aufnahmevorrichtung für Behälter bekannt, welche zum Weitertransport von Containern oder Wechselbehältern vorgesehen ist. Zu diesem Zweck besitzt die Aufnahmevorrichtung einen Rahmen und Rollen zum Transport auf einem Untergrund.

SE 469 797 B offenbart eine Vorrichtung zur schnellen Positionierung eines schweren Wagens, der entlang einer Bahn beweglich ist.

FR 73 444 E offenbart eine Transportvorrichtung, bei der die die Vorrichtung bildenden langen Rohrelemente eine kontinuierliche Kette bilden.

DE 40 06 312 A1 offenbart eine Fertigungsanlage zu bearbeiten bzw. montieren von auf Werkstückträgern transportierten Bauteilen.

EP 1 932 779 A1 offenbart einen Schalen-Übertragungsmechanismus ermöglicht es, die Übertragungsrichtung einer Schale mit Leichtigkeit um 90 Grad zu ändern und eine Schale reibungslos zu übertragen.

Die bekannten Transportsysteme sind jeweils für einen Sonderfall konzipiert und nicht ohne Weiteres auf ein industrielles Beförderungssystem, beispielsweise eines FIFO-Bahnhofs, übertragbar.

Zum automatischen Weitertransport liegt der vorliegenden Erfindung die Aufgabe zugrunde, ein einfaches Beförderungssystem aufzuzeigen, mit dem die Transportwagen innerhalb eines FiFo-Bahnhofes ohne Eigenantrieb bewegt werden können.

Erfindungsgemäß ist zur Lösung der Aufgabenstellung die Einrichtung gemäß dem Hautpanspruch vorgesehen. Hiernach besteht das Antriebsmittel aus einem umlaufenden Band mit elastischen Kraftübertragungselementen, welches durch den Antriebsmotor antreibbar ist und die Kraftübertragungselemente mit einer Fläche des Transportwagens in Kontakt stehen, um die Transportwagen zu bewegen, wobei die Kraftübertragungselement aus einem Bürstenbesatz oder Lamellen bestehen. Weitere vorteilhafte Ausgestaltungen der Erfindung ergeben sich aus den Unteransprüchen.

Die erfindungsgemäße Einrichtung geht davon aus, dass für den Weitertransport von Transportwagen ohne Eigenantrieb ein umlaufendes Band mit elastischen Kraftübertragungselementen verwendet wird. Das umlaufende Band dient hierbei als Antriebsmittel, wobei die Kraftübertragungselemente mit dem Transportwagen in Kontakt stehen, sodass durch eine Bewegung des umlaufenden Bandes über die Kraftübertragungselemente eine horizontal wirkende Kraft auf die einzelnen Transportwagen übertragbar ist. Die Kraftübertragungselemente greifen hierbei an eine Fläche des Transportwagens an und führen dazu, dass die Transportwagen innerhalb einer Schiene des FiFo-Bahnhofes kontinuierlich bis zu einer gewünschten Endposition bewegt werden können. Auf diese Weise besteht somit die Möglichkeit, dass auch bei einem größeren FiFo-Bahnhof mit langen Schienen sowohl im Randals auch im mittleren Bereich ein ständiger Weitertransport der Transportwagen realisiert werden kann. Sukzessive können die einzelnen hintereinander angeordneten Transportwagen auf diese Weise weitertransportiert werden bis sie das Ende der Führungsschiene erreicht haben, um dort händisch zu ihrem Bestimmungsort weiter bewegt zu werden. Auf diese Weise ist ein Antrieb für jeden Transportwagen entbehrlich und lediglich ein Antrieb für die umlaufenden Bänder erforderlich.

In Ausgestaltung der Erfindung ist hierbei vorgesehen, dass das Band horizontal ausgerichtet, parallel zu einer Laufschiene oder zwischen zwei Laufschienen angeordnet ist, oder dass das Band vertikal ausgerichtet, parallel zu einer Laufschiene angeordnet ist.

Prinzipiell existieren zwei Möglichkeiten, um den Antrieb der Transportwagen zu gewährleisten, und zwar einerseits dass ein solches Band parallel zu einer Laufschiene oder zwischen zwei Laufschienen angeordnet ist oder dass das Band vertikal ausgerichtet parallel zu einer Laufschiene angeordnet ist. Auf diese Weise ist es möglich, dass das Band über die Kraftübertragungselemente mit der Unterseite oder mit einem Seitenbereich der Transportwagen in Kontakt gelangt. Bereits dieser Kontakt reicht aus, um die Bewegung des Bandes auf den Transportwagen zu übertragen, unabhängig davon, ob dieser beladen oder unbeladen ist.

Um den Weitertransport mehrerer hintereinander liegender Transportwagen zu gewährleisten ist in weiterer Ausgestaltung der Erfindung vorgesehen, dass mehrere einzelne Bänder hintereinander entlang zumindest einer Laufschiene angeordnet sind. Mehrere Bänder deswegen, damit jedes Band einem Transportwagen zugeordnet werden kann und in der Regel der Weitertransport beispielweise bis zu einer Lichtschranke erfolgen kann, sodass mit Erreichen der Lichtschranke das umlaufende Band gestoppt werden kann. Auf diese Weise besteht somit die Möglichkeit entweder nahezu gleichzeitig sämtliche Bänder anzusteuern und die Transportwagen einheitlich zu verschieben, aber auch die Möglichkeit, dass sukzessive ein Transportwagen nach dem anderen durch die einzelnen Bänder weitertransportiert wird, wobei in diesem Fall die Transportwagen über die Wegstrecke verzögert weitertransportiert werden können, sodass die Transportwagen innerhalb der Laufschiene wie auf einer Schnur aufgereiht nacheinander bewegt werden. Aufgrund der Laufschienen kann hierbei ausgeschlossen werden, dass einzelne Transportwagen einen Fahrtrichtungswechsel vornehmen und somit in einem sehr großen FiFo-Bahnhof im mittleren Bereich Probleme entstehen können.

In weiterer Ausgestaltung der Erfindung ist vorgesehen, dass das Band mit Antriebsmotor und Antriebsachse in einem kastenförmigen Gehäuse in derart aufgenommen ist, dass die Kraftübertragungselemente nach oben oder seitlich aus einer rechteckförmigen Ausnehmung herausragen, oder dass der Motor mit wenigstens einer Antriebsachse und Steuerung in einem kastenförmigen Gehäuse und das Band in einem zweiten kastenförmigen Gehäuse aufgenommen sind und die Kraftübertragungselemente nach oben oder seitlich aus einer rechteckförmigen Ausnehmung des zweiten Gehäuses herausragen.

Eine erste Ausführungsform sieht vor, dass das Band mit Antriebsmotor und Antriebsachse in einem kastenförmigen Gehäuse aufgenommen sind, sodass die Kraftübertragungselemente nach oben oder alternativ seitlich aus einer rechteckförmigen Ausnehmung herausragen können. die Kraftübertragungselemente können somit in Kontakt mit dem Transportwagen treten, um diesen weiter zu transportieren. Alternativ besteht die Möglichkeit, dass der Motor mit wenigstens einer Antriebsachse und Steuerung einerseits in einem kastenförmigen Gehäuse aufgenommen ist und das Band in einem zweiten kastenförmigen Gehäuse untergebracht ist, wobei ebenfalls wieder die Kraftübertragungselemente nach oben oder seitlich aus einer rechteckförmigen Ausnehmung des zweiten Gehäuse herausragen. Beide Ausführungen können ebenso mit nach obenhin oder seitlich offenen Gehäusen verwendet werden. Es können sowohl einteilige als auch zweiteilige Gehäuse zur Anwendung kommen, wobei die zweiteilige Ausführungsvariante dann von Vorteil ist, wenn eine geringe Bauhöhe eingehalten werden muss, sodass die einzelnen Komponenten auf beispielsweise zwei Gehäuse verteilt werden müssen.

Hierzu ist in weiterer Ausgestaltung der Erfindung vorgesehen, dass das eine oder beide Gehäuse flachbauend ausgebildet an einer Laufschiene oder zwischen zwei Laufschienen angeordnet und mit diesen befestigt sind. Die Befestigung mit einer Laufschiene ist hierbei von Vorteil, weil hierdurch die Ausrichtung der Gehäuse sei es in einer einteiligen oder zweiteiligen Bauform fest vorgegeben ist und damit ebenso die Ausrichtung des Bandes parallel zur Laufschiene. Eine Verschiebung der Gehäuse an der Laufschiene oder zwischen zwei Laufschienen kann somit ausgeschlossen werden, sodass in jedem Fall gewährleistet ist, dass die Transportwagen immer nur entlang der Laufschienen verfahren werden können.

In weiterer Ausgestaltung ist vorgesehen, dass die Gehäuse eine Bauhöhe aufweisen, welche geringer als die Bodenfreiheit der Transportwagen ist. Ein Kontakt der Gehäuse mit den Transportwagen kann somit ausgeschlossen werden, sodass der alleinige Kontakt mit dem Transportwagen nur über den Bürstenbesatz erfolgt, wie es auch beabsichtigt ist, um den Weitertransport zu gewährleisten.

In weiterer Ausgestaltung der Erfindung ist vorgesehen, dass das Band durch zumindest eine Antriebsrolle des Antriebsmotors antreibbar ist. Hierbei besteht die Möglichkeit, dass das Band zwischen einer Antriebsrolle und einer Umlenkrolle eingespannt ist. Auch in diesem Fall stehen zwei Alternativen zur Verfügung einerseits muss das Band über eine Antriebsrolle angetrieben werden, gegebenenfalls kann es sich auch um zwei Antriebsrollen handeln oder aber in einer weiteren Lösung könnte vorgesehen sein, dass das Band zwischen einer Antriebsrolle und einer Umlenkrolle eingespannt ist und somit nur ein einachsiger Antrieb vorliegt, welcher für den vorgesehenen Zweck völlig ausreichend ist.

Es ist vorgesehen, dass die Kraftübertragungselemente aus einem Bürstenbesatz oder Lamellen bestehen. Sowohl der Bürstenbesatz als auch die Lamellen sind hierbei elastische ausgestaltet und liegen entweder an der Unterseite oder im Seitenbereich der Transportwagen an, sodass eine horizontale Kraftkomponente, welche durch das bewegte Band bewirkt wird, auf den Transportwagen übertragen werden kann. Aufgrund der Länge eines solchen Bandes mit einer Vielzahl von Borsten, die einen Bürstenbesatz bilden, liegen somit sehr viele einzelne Borsten unmittelbar an der Unterseite oder dem Seitenbereich der Transportwagen an und können eine horizontale Kraft insoweit auf die Transportwagen ausüben, sodass diese über ihre eigenen Rollen weiter bewegt werden können.

In weiterer besonders vorteilhafter Ausgestaltung ist vorgesehen, dass das Band einen elastischen Bürstenbesatz oder Lamellen aufweist, welche eine manuelle Bewegung, insbesondere ein Durchschieben der Transportwagen erlauben. Durch einen elastischen Bürstenbesatz oder Lamellen besteht die Möglichkeit, die Transportwagen manuell in eine Laufschiene einzuschieben und ein Durchschieben der Transportwagen zu ermöglichen. Dies ist immer dann von Vorteil, wenn beim Heranführen der Transportwagen an den FiFo-Bahnhof mehrere Transportwagen gleichzeitig einer Schiene zugeordnet werden müssen. Sollte die Laufschiene nur halb gefüllt sein können somit mehrere Transportwagen nacheinander der Laufschiene zugeführt werden und über den Bürstenbesatz oder die Lamellen somit hinweggeschoben werden, ohne dass das Band in Bewegung gesetzt werden muss.

In besonderer Ausgestaltung der Erfindung ist ferner vorgesehen, dass das Band aus einer endlosen Flachriemenbürste besteht. Alternativ kann das Band eine Laufseite aus einem Leder bzw. Chromleder mit einer Zugbandeinlage aus Polyamid und eine Deckschicht aufweisen.

Eine einfache Ausführung des Bandes sieht vor, dass dieses aus einer endlosen Flachriemenbürste besteht, die über die mindestens eine Antriebsrolle und gegebenenfalls eine Umlenkrolle verläuft beziehungsweise eingespannt ist. Eine besonders langlebige Ausführung kann darin bestehen, dass das Band eine Laufseite aus einem Leder beziehungsweise Chromleder mit einer Zugbandeinlage aus Polyamid und einer Deckschicht aufweist, wobei in die Deckschicht der Bürstenbesatz eingearbeitet ist.

In weiterer Ausgestaltung ist vorgesehen, dass die Bürsten aus Segmentbürsten bestehen, welche in Form eines Pfeilbesatzes oder Stufenbesatzes angeordnet sind oder kontinuierlich über die Länge und Breite des Bandes verteilt angeordnet sind. Die einfachste Form des Bandes besteht darin, dass über die Länge und Breite des Bandes die Bürsten kontinuierlich verteilt angeordnet sind. Es kann aber ebenso das Band einzelne Bürsten aus Segmentbürsten aufweisen, welche beispielsweise in Form eines Pfeilbesatzes oder Stufenbesatzes angeordnet sind. Unter Pfeilbesatz ist in diesem Fall eine Anordnung der einzelnen Borsten zu verstehen, die die Form einer Pfeilstruktur auf dem Band einnehmen. Bei einem Stufenbesatz kann es sich beispielsweise um Borsten handeln, die eine unterschiedliche Länge aufweisen, die entweder mit ihrer Länge stufenförmig angeordnet sind oder aber unterschiedliche Längen der Borsten ineinander verschachtelt angeordnet sind, sodass die längeren Borsten wesentlich elastischer und beweglicher ausgebildet sind, aber auch eine größere Anlagefläche mit dem Transportwagen bilden, während die kürzeren Borsten in der Regel nur mit ihren Enden in Kontakt mit dem Transportwagen stehen und somit unterschiedliche Krafteinwirkungen auf den Transportwagen erzielt werden können.

Vorzugsweise ist die Länge eines Bandes so festgelegt, dass sie mit der Maximallänge der Transportwagen übereinstimmt. Auf diese Weise wird sichergestellt, dass mit einem Band nur ein Transportwagen befördert wird, wobei die nachfolgenden mit entsprechender Verzögerung weitertransportiert werden können. Dadurch, dass die Transportwagen eine endliche Länge aufweisen, können die Bänder entsprechend kurz ausgebildet sein und jeweils über einen eigenen Antriebs verfügen.

In weiterer Ausgestaltung ist vorgesehen, dass das Band durch einen Sensor automatisch stoppt, wenn ein Transportwagen eine gewünschte Position erreicht hat. Mithilfe der Sensoren, beispielsweise einer Lichtschranke kann das Erreichen der gewünschten Positionen der Transportwagen überwacht werden, sodass das Band automatisch stoppt. Erst dann wenn ein Weitertransport erforderlich wird, kann durch Aktivierung des Bandes dieser Weitertransport veranlasst und gesteuert werden. Zu diesem Zweck ist jedes Band über eine Kabel oder kabellose Verbindung einerseits untereinander und/oder andererseits mit einer Steuereinrichtung verbunden, sodass mithilfe einer Steuereinrichtung vorzugsweise ein Datenverarbeitungsgerät, sämtliche Bänder eines FiFo-Bahnhofes in der gewünschten Weise kontrolliert und gesteuert werden können.

Der vorliegenden Erfindung liegt der besondere Vorteil zugrunde, dass innerhalb einer groß angelegten FiFo-Bahnhofsanlage einzelne Transportwagen, welche jeweils den Laufschienen zugeordnet werden ohne manuelle Einwirkung weitertransportiert werden können. Zu diesem Zweck wird eine Einrichtung mit einem Band mit einem elastischen Bürstenbesatz oder Lamellen eingesetzt, welche entweder zwischen den Schienen oder seitlich an den Schienen angeordnet ist und in Kontakt mit einer Fläche des Transportwagens, beispielsweise der Unterseite oder einem Seitenbereich steht, sodass bei einer Bewegung des Bandes über den Bürstenbesatz oder die Lamellen eine horizontale Kraftkomponente auf die Transportwagen übertragen wird. Diese Kraftkomponente, welche von dem Band ausgeübt wird, bewirkt den Weitertransport der Waren bis zu einer gewünschten Endposition, welche beispielsweise durch eine Lichtschranke überwacht werden kann. Auf diese Weise besteht die Möglichkeit, dass die Transportwagen ohne Eigenantrieb sukzessive von einem Ende der Laufschiene bis zum anderen Ende transportiert werden können, bis sie manuell aus der Laufschiene durch das Personal entnommen werden.

Die Erfindung wird im Weiteren anhand der Figuren nochmals erläutert.

Es zeigt
- Fig. 1: in einer perspektivischen Ansicht eine Laufschiene mit Transportwagen und Einrichtung zum Weitertransport der Transportwagen,
- Fig. 2: in einer Draufsicht die Laufschiene mit Einrichtung zum Weitertransport der Transportwagen,
- Fig. 3: einer Seitensicht die Laufschiene mit Einrichtung zum Weitertransport der Transportwagen,
- Fig. 4: in einer Draufsicht und geschnittenen Seitenansicht C-C die Laufschiene mit Transportwagen und Einrichtung zum Weitertransport der Transportwagen,
- Fig. 5: eine geschnittene perspektivische und geschnittene Seitenansicht entlang der Schnittlinie B-B durch die Ebene der Bänder und
- Fig. 6: in einer weiteren Seitenansicht die Laufschiene mit Transportwagen und Einrichtung zum Weitertransport.

Figur 1 zeigt in einer perspektivischen Ansicht eine Laufschiene 1 mit drei aufgenommenen Transportwagen 2. Unterhalb der Transportwagen 2 befindet sich eine Einrichtung 3, welche zum Weitertransport der Transportwagen 2 vorgesehen ist.

Die Laufschiene 1 besteht beispielsweise aus einem Aluminiumprofil, welches eine Lauffläche 5 für die Räder 6 der Transportwagen 2 aufweist. Die Lauffläche 5 ist durch zwei seitliche Erhebungen 7, 8 begrenzt, welche ein seitliches Herausrollen der Räder 6 verhindern und über eine Befestigungsnut 9 den Anbau weiterer Elemente eines FiFo-Bahnhofes ermöglichen. Eingangsseitig ist die Laufschiene 1 mit einem Einlaufelement 10 ausgestattet, welches ebenfalls eine Lauffläche 11 für die Räder 6 aufweist, die sich nach vorne gabelförmig öffnet, sodass eine sichere Zuführung der Transportwagen 2 gewährleistet ist. Die Laufschiene 1 ist im weiteren mit einem senkrechten Anbauelement 12 ausgestattet, welches zur Aufnahme von Sensoren 13 und gegebenenfalls einer optischen Anzeige vorgesehen sind.

Die Transportwagen 2 besitzen jeweils vier Räder 6, von denen zwei Räder 6 über eine Konsole 14 drehbeweglich mit einem Rahmenelement 15 des Transportwagens 2 verbunden sind, während demgegenüber zwei weitere Räder 6 eine starre Verbindung mit dem Rahmenelement 15 aufweisen. Das Rahmenelement 15 besteht aus rechtwinklig zueinander angeordneten Streben 16, welche zum Teil durch Quertraversen 17 verstärkt sind.

In diesem Fall befindet sich die Einrichtung 3 zum Weitertransport der Transportwagen 2 parallel in der Ebene der Laufschiene 1, wobei die einzelnen Elemente so konstruiert sind, dass die Höhe kleiner als die Bodenfreiheit der Transportwagen 2 ist. Im gezeigten Ausführungsbeispiel besteht die Einrichtung 3 aus einem Band 20, welches mit Borsten ausgestattet ist, die mit ihren Spitzen an der Unterseite in Kontakt mit den Transportwagen 2 stehen. Das Band 20 wird über einem in einem Gehäuse 21 angeordneten Antriebsmotor mit Antriebswelle angetrieben, wobei das Band 20 zwischen einer Antriebswelle mit Rolle und einer Umlenkrolle eingespannt ist.

Figur 2 zeigt eine Draufsicht auf die Laufschiene 1 ohne Transportwagen mit den jeweiligen Einrichtungen 3 zum Weitertransport der Transportwagen. Das Band 20 verläuft parallel zur Laufschiene 1 und weist eine begrenzte Länge zwischen der Antriebsrolle und Umlenkrolle auf, die annähernd der Länge der Transportwagen 2 entspricht, sodass jeweils nur ein Transportwagen 2 mit einem Band 20 angetrieben werden kann. Das Gehäuse 21 mit einem Antriebsmotor 22 und einem Getriebe 23 ist in diesem Fall geöffnet, sodass der Antriebsmotor 22 mit Getriebe 23 ersichtlich sind. Zwischen Antriebsmotor 22 und Getriebe 23 befindet sich eine Kupplung 29. Der Antriebsmotor 22 treibt über das Getriebe 23 unmittelbar eine Antriebsachse an, welche eine Antriebsrolle für das Band 20 aufweist. Zwischen dem Getriebe 23 und dem Band 20 befindet sich zusätzlich eine Kupplung 31. Über eine weitere Umlenkrolle ist das Band 20 gespannt und wird durch den Antriebsmotor 22 im Bedarfsfall bewegt. Die Steuerung des Antriebsmotors 22 erfolgt in diesem Fall über eine Steuerbox 32, welche sich ebenfalls in dem Gehäuse 21 befindet. Der Antriebsmotor 23 wird im weiteren über eine Motorhalterung 33 gehalten. Das Gehäuse 21 ist hierbei fest mit der Laufschiene 1 verbunden, sodass die Position der gesamten Einrichtung 3 festgelegt ist und eine Ausrichtung des Bandes 20 parallel zur Laufschiene 1 vorliegt.

Figur 3 zeigt eine Seitenansicht der Laufschiene 1 mit Einrichtung 3 zum Weitertransport der Transportwagen 2, welche in dieser Ansicht nicht dargestellt sind. Seitlich ist an die Laufschiene 1 ein Anbauelement 12 angeflanscht, welches in der vorhandenen Befestigungsnut 9 der Laufschiene 1 befestigt ist. Das Anbauelement 12 ist mit beispielsweise einer Lichtschranke als Sensor 13 versehen, um die Transportwagen 2 mit aufliegendem Transportgut oder Transportkisten bis zu einer gewünschten Position weiter zu transportieren, wobei mithilfe des Sensors 13 ein Stoppen des Bandes 20 bewirkt wird und erst durch einen übergeordneten Impuls seitens einer Steuereinrichtung ein Weitertransport im Bedarfsfall erfolgt.

Figur 4 zeigt in einer Draufsicht und einer geschnittenen Seitenansicht C-C nochmals die Laufschiene 1 mit der Einrichtung 3 zum Weitertransport der in diesem Fall vorhandenen Transportwagen 2. Die obere Schnittdarstellung entlang der Schnittlinie C-C verläuft zwischen Band 20 und Gehäuse 21 sowie Antriebswelle 24 des Motors.

Figur 5 zeigt eine geschnittene perspektivische und geschnittene Seitenansicht entlang der Verbindungslinie B-B durch das Band 20. Aus beiden Schnittdarstellungen ist nicht nur das Band 20, sondern auch die Antriebsrolle 25 und Umlenkrolle 26 ersichtlich. Das Band 20 ist hierbei zwischen der Antriebsrolle 25 und Umlenkrolle 26 eingespannt, ohne dass ein nennenswerter Schlupf vorliegt. Das umlaufende Band 20 wird durch Querverbinder 34 zusätzlich unterstützt.

Figur 6 zeigt in einer rückwärtigen Seitenansicht die Laufschiene 1 mit eingeschobenem Transportwagen 2 und seinen Rädern 6 sowie die Einrichtung 3 zum Weitertransport der Transportwagen 2. Das Band 20 mit nicht dargestellten Borsten steht im unmittelbaren Kontakt mit der Unterseite des Transportwagens 2 im Bereich der Kontaktfläche 27. Im gezeigten Ausführungsbeispiel ist das Band 20 ebenso wie der Antriebsmotor 22 in einem Gehäuse 21 aufgenommen, wobei das Gehäuse 21 beispielsweise über einen Schraubbolzen 28 mit der Laufschiene 1 verbunden ist, sodass eine parallele Längsausrichtung sowohl des Bandes 20 als auch der Laufschiene 1 gewährleistet ist. Das Gehäuse 21 ist im oberen Bereich offen, lediglich der Antriebsmotor 22 ist durch eine Haube verschlossen. Somit kann die Lauffläche des Bandes 20 unmittelbar in Kontakt mit der Unterseite des Transportwagens 2 für den Weitertransport treten.

Seitlich ist an die Laufschiene 1 ein Anbauelement 12 über einen Befestigungswinkel 30 gehalten, und zwar über eine vorhandene Befestigungsnut 9 der Laufschiene 1, wobei das Anbauelement 12 zur Aufnahme eines Sensors 13 beispielsweise einer Lichtschranke vorgesehen ist, welche das Erreichen der Endposition eines jeden Transportwagens 2 mit aufliegender Ware detektiert. Das Band 20 wird zusätzlich durch Seitenprofile 35 fixiert. Aus dieser Ansicht ist ferner ersichtlich, dass das Anbauelement 12 im oberen Bereich mit Klemmschellen 36 zur Halterung einer Achse 37 ausgestattet ist, wobei an der Achse 37 der Sensor befestigt ist.

### Bezugszeichenliste

- 1: Laufschiene
- 2: Transportwagen
- 3: Einrichtung
- 5: Lauffläche
- 6: Räder
- 7: Erhebung
- 8: Erhebung
- 9: Befestigungsnut
- 10: Einlaufelement
- 11: Lauffläche
- 12: Anbauelement
- 13: Sensor
- 14: Konsole
- 15: Rahmenelement
- 16: Streben
- 17: Quertraverse
- 20: Band
- 21: Gehäuse
- 22: Antriebsmotor
- 23: Getriebe
- 24: Antriebswelle
- 25: Antriebsrolle
- 26: Umlenkrolle
- 27: Kontaktfläche
- 28: Schraubbolzen
- 29: Kupplung
- 30: Befestigungswinkel
- 31: Kupplung
- 32: Steuerbox
- 33: Motorhalterung
- 34: Querverbinder
- 36: Klemmschelle
- 37: Achse

## Patentansprüche

1. Einrichtung (3) zum Weitertransport von antriebslosen Transportwagen (2) in zumindest einer Laufschiene (1), wobei die Einrichtung zumindest einen Antriebsmotor (22) und ein Antriebsmittel aufweist,
**dadurch gekennzeichnet,**
**dass** das Antriebsmittel aus einem umlaufenden Band (20) mit elastischen Kraftübertragungselementen, die aus einem Bürstenbesatz oder Lamellen bestehen, besteht, welches durch den Antriebsmotor antreibbar ist und die Kraftübertragungselemente mit einer Fläche des Transportwagens (2) in Kontakt stehen können, um die Transportwagen (2) zu bewegen.

2. Einrichtung (3) nach Anspruch 1,
**dadurch gekennzeichnet,**
**dass** die Einrichtung eine Laufschiene umfasst, und
**dass** das Band (20) horizontal ausgerichtet, parallel zu der Laufschiene (1) oder zwischen zwei Laufschienen (1) angeordnet ist, oder dass das Band (20) vertikal ausgerichtet, parallel zu einer Laufschiene (1) angeordnet ist.

3. Einrichtung (3) nach Anspruch 1 oder 2,
**dadurch gekennzeichnet,**
**dass** die Einrichtung einen antriebslosen Transportwagen (2) umfasst und,
**dass** das Band (20) mit der Unterseite oder mit einem Seitenbereich der Transportwagen (2) in Kontakt steht.

4. Einrichtung (3) nach einem der Ansprüche 1, 2 oder 3,
**dadurch gekennzeichnet,**
**dass** die Einrichtung mehrere Bänder (20) und zumindest eine Laufschiene (1) umfasst, und
**dass** mehrere Bänder (20) hintereinander entlang zumindest einer Laufschiene (1) angeordnet sind.

5. Einrichtung (3) nach einem der Ansprüche 1 bis 4,
**dadurch gekennzeichnet,**
**dass** das Band (20) mit Antriebsmotor (22) und Antriebsachse in einem kastenförmigen Gehäuse (21) in derart aufgenommen ist, dass die Kraftübertragungselemente nach oben oder seitlich aus einer rechteckförmigen Ausnehmung herausragen, oder dass der Motor mit wenigstens einer Antriebsachse und Steuerung in einem kastenförmigen Gehäuse (21) und das Band (20) in einem zweiten kastenförmigen Gehäuse (21) aufgenommen sind und die Kraftübertragungselemente nach oben oder seitlich aus einer rechteckförmigen Ausnehmung des zweiten Gehäuses (21) herausragen.

6. Einrichtung (3) nach einem der Ansprüche 1 bis 5,
**dadurch gekennzeichnet,**
**dass** das eine oder beide Gehäuse (21) flachbauend ausgebildet an einer Laufschiene (1) oder zwischen zwei Laufschienen (1) angeordnet sind.

7. Einrichtung (3) nach Anspruch 5 oder Ansprüche 5 und 6,
**dadurch gekennzeichnet,**
**dass** die Gehäuse (21) eine Bauhöhe aufweisen, welche geringer als die Bodenfreiheit der Transportwagen (2) ist.

8. Einrichtung (3) nach einem der Ansprüche 1 bis 7,
**dadurch gekennzeichnet,**
**dass** das Band (20) durch zumindest eine Antriebsrolle (25) des Antriebsmotor (22) antreibbar ist, und/oder dass das Band (20) zwischen einer Antriebsrolle (25) und einer Umlenkrolle (26) eingespannt ist.

9. Einrichtung (3) nach einem oder mehreren der Ansprüche 1 bis 8,
**dadurch gekennzeichnet,**
**dass** das Band (20) Lamellen oder einen elastischen Bürstenbesatz aufweist, welche eine manuelle Bewegung, insbesondere ein Durchschieben der Transportwagen (2) erlauben.

10. Einrichtung (3) nach einem oder mehreren der Ansprüche 1 bis 9,
**dadurch gekennzeichnet,**
**dass** die Bürsten aus Segmentbürsten bestehend, welche in Form eines Pfeilbesatzes oder Stufenbesatzes angeordnet sind oder kontinuierlich über die Länge und Breite des Bandes (20) verteilt angeordnet sind.

11. Einrichtung (3) nach einem oder mehreren der Ansprüche 1 bis 10,
**dadurch gekennzeichnet,**
**dass** das Band (20) aus einer endlosen Flachriemenbürste besteht, und/oder dass das Band (20) eine Laufseite aus einem Leder bzw. Chromleder mit einer Zugbandeinlage aus Polyamid und eine Deckschicht aufweist.

12. Einrichtung (3) nach einem oder mehreren der Ansprüche 1 bis 11,
**dadurch gekennzeichnet,**
**dass** die Einrichtung zumindest einen antriebslosen Transportwagen umfasst, und
**dass** die Länge des Bands (20) mit der maximalen Länge der Transportwagen (2) übereinstimmt.

13. Einrichtung (3) nach einem der Ansprüche 1 bis 12,
**dadurch gekennzeichnet,**
**dass** die Einrichtung einen Sensor umfasst, und
**dass** das Band (20) durch den Sensor (13) automatisch gestoppt werden kann, wenn ein Transportwagen (2) eine gewünschte Position erreicht hat.

14. Einrichtung (3) nach einem der Ansprüche 1 bis 13,
**dadurch gekennzeichnet,**
**dass** die Einrichtung eine Kabelverbindung oder eine kabellose Verbindung, bzw. eine Steuereinrichtung, umfasst, und
**dass** jedes Band (20) über die Kabel- oder kabellose Verbindung untereinander und/oder mit einer Steuereinrichtung verbunden ist.

## Claims

1. Device (3) for the further transport of driveless transport carriages (2) in at least one running rail (1), the device having at least one drive motor (22) and one drive means,
**characterised in**
**that** the drive means consists of a circulating belt (20) with elastic force transmission elements consisting of a set of brushes or discs, which can be driven by the drive motor and the force transmission elements can be in contact with a surface of the transport carriage (2) in order to move the transport carriages (2).

2. Device (3) according to claim 1,
**characterised in**
**that** the device comprises a running rail and that the belt (20) is aligned horizontally, parallel to the running rail (1) or between two running rails (1), or that the belt (20) is aligned vertically, parallel to a running rail (1).

3. Device (3) according to claim 1 or 2,
**characterised in**
**that** the device comprises a non-driven transport carriage (2) and that the belt (20) is in contact with the underside or with a side area of the transport carriage (2).

4. Device (3) according to one of claims 1, 2 or 3,
**characterised in**
**that** the device comprises a plurality of belts (20) and at least one running rail, and
**that** several belts (20) are arranged one behind the other along at least one running rail (1).

5. Device (3) according to any one of claims 1 to 4,
**characterised in**
**that** the belt (20) with drive motor (22) and drive axle is accommodated in a box-shaped housing (21) in such a way that the power transmission elements project upwards or laterally out of a rectangular recess, or in that the motor with at least one drive axle and control is accommodated in a box-shaped housing (21) and the belt (20) is accommodated in a second box-shaped housing (21) and the power transmission elements project upwards or laterally out of a rectangular recess in the second housing (21).

6. Device (3) according to any one of claims 1 to 5,
**characterised in**
**that** one or both housings (21) are arranged in a flat design on a running rail (1) or between two running rails (1).

7. Device (3) according to claim 5 or claims 5 and 6,
**characterised in**
**that** the housings (21) have an overall height that is lower than the ground clearance of the transport trolleys (2).

8. Device (3) according to any one of claims 1 to 7,
**characterised in**
**that** the belt (20) can be driven by at least one drive roller (25) of the drive motor (22), and/or in that the belt (20) is clamped between a drive roller (25) and a deflection roller (26).

9. Device (3) according to one or more of claims 1 to 8,
**characterised in**
**that** the belt (20) has slats or an elastic brush trim, which allow manual movement, in particular pushing through of the transport trolleys (2).

10. Device (3) according to one or more of claims 1 to 9,
**characterised in**
**that** the brushes consist of segment brushes which are arranged in the form of a set of arrows or steps or are arranged continuously over the length and width of the belt (20).

11. Device (3) according to one or more of claims 1 to 10,
**characterised in**
**that** the belt (20) consists of an endless flat belt brush, and/or that the belt (20) has a running side made of a leather or chrome leather with a tension belt insert made of polyamide and a cover layer.

12. Device (3) according to one or more of claims 1 to 11,
**characterised in**
**that** the device comprises at least one non-driven transport carriage and that the length of the belt (20) corresponds to the maximum length of the transport trolleys (2).

13. Device (3) according to any one of claims 1 to 12,
**characterised in**
**that** the device comprises a sensor and
**that** the belt (20) can be stopped automatically by the sensor (13) when a transport carriage (2) has reached a desired position.

14. Device (3) according to any one of claims 1 to 13,
**characterised in**
**that** the device comprises a cable connection or a wireless connection or a control device, and
**that** each band (20) is connected to each other and/or to a control device via the cable or wireless connection.

## Revendications

1. Dispositif (3) de transfert de chariots de transport non motorisés (2)
dans au moins une glissière (1), le dispositif comprenant au moins un moteur d'entraînement (22) ainsi qu'un moyen d'entraînement, **caractérisé en ce que** le moyen d'entraînement consiste en une courroie sans fin (20) qui comporte des éléments de transmission de force élastiques constitués par une garniture de brosse ou de lamelles, susceptible d'être entraînée par le moteur d'entraînement, les éléments de transmission de force pouvant être en contact avec une surface du chariot de transport (2) afin de déplacer les chariots de transport (2).

2. Dispositif (3) selon la revendication 1, **caractérisé en ce que** le dispositif comporte une glissière et **en ce que** la courroie (20) est orientée horizontalement ou disposée parallèlement à la glissière (1) ou entre deux glissières (1) ou **en ce que** la courroie (20) est orientée verticalement, parallèlement à une glissière (1).

3. Dispositif (3) selon la revendication 1 ou 2, **caractérisé en ce que**
le dispositif comporte un chariot de transport non motorisé (2) et
**en ce que** la courroie (20) est en contact avec la face inférieure ou avec une partie latérale des chariots de transport (2).

4. Dispositif (3) selon l'une des revendications 1, 2 ou 3, **caractérisé en ce que** le dispositif comporte plusieurs courroies (20) et au moins une glissière (1), et **en ce que** plusieurs courroies (20) sont disposées l'une après l'autre le long d'au moins une glissière (1).

5. Dispositif (3) selon l'une des revendications 1 à 4, **caractérisé en ce que**
la courroie (20) est accueillie, y compris moteur d'entraînement (22) et axe d'entraînement, par un boîtier (21) conçu sous forme de caisson de sorte que les éléments de transmission de force font saillie vers le haut ou vers le côté depuis un évidement rectangulaire ou **en ce que** le moteur et au moins un axe d'entraînement et le système de commande sont logés dans un boîtier (21) conçu sous forme de caisson, et **en ce que** la courroie (20) est abritée par un second boîtier (21) conçu sous forme de caisson et **en ce que** les éléments de transmission de force font saillie vers le haut ou vers le côté depuis un évidement rectangulaire ménagé dans le second boîtier (21).

6. Dispositif (3) selon l'une des revendications 1 à 5, **caractérisé en ce que**
l'un des deux boîtiers ou les deux boîtiers (21) sont conçus sous forme plate et disposés sur une glissière (1) ou entre deux glissières (1).

7. Dispositif (3) selon la revendication 5 ou les revendications 5 et 6, **caractérisé en ce que** les boîtiers (21) présentent une hauteur de construction inférieure au dégagement du sol des chariots de transport (2).

8. Dispositif (3) selon l'une des revendications 1 à 7, **caractérisé en ce que**
la courroie (20) est entraînable par au moins un rouleau d'entraînement (25) du moteur d'entraînement (22) et/ou **en ce que** la courroie (20) est encastrée entre un rouleau d'entraînement (25) et une poulie de renvoi (26).

9. Dispositif (3) selon l'une ou plusieurs des revendications 1 à 8, **caractérisé en ce que** la courroie (20) présente des lamelles ou une garniture de brosses élastique permettant le déplacement manuel des chariots de transport (2), notamment leur poussée à travers.

10. Dispositif (3) selon l'une ou plusieurs des revendications 1 à 9, **caractérisé en ce que** les brosses qui sont des brosses-segments disposées sous forme de flèche ou d'échelon ou réparties de manière continue sur la longueur et la largeur de la courroie (20).

11. Dispositif (3) selon l'une ou plusieurs des revendications 1 à 10, **caractérisé en ce que** la courroie (20) se compose d'une brosse à courroie plate sans fin et/ou **en ce que** la courroie (20) présente une face de glissement en cuir respectivement en cuir tanné à insert à bande de traction en polyamide ainsi qu'une couche supérieure.

12. Dispositif (3) selon l'une ou plusieurs des revendications 1 à 11, **caractérisé**
**en ce que** le dispositif comporte au moins un chariot de transport non motorisé, et
**en ce que** la longueur de la courroie (20) correspond à la longueur maxi. des chariots de transport (2).

13. Dispositif (3) selon l'une des revendications 1 à 12, **caractérisé en ce que**
le dispositif comporte un capteur, et **en ce que** la courroie (20) est susceptible d'être arrêtée automatiquement par le capteur (13) lorsqu'un chariot de transport (2) a atteint une position désirée.

14. Dispositif (3) selon l'une des revendications 1 à 13, **caractérisé en ce que** le dispositif comporte une connexion à câble ou sans câble respectivement une unité de commande, et **en ce que** les courroies (20) sont reliées entre elles et/ou à une unité de commande grâce à la connexion à câble ou sans câble.
